# EUROPÄISCHE PATENTSCHRIFT

(11) **EP 0 008 667 B1**
(45) Veröffentlichungstag und Bekanntmachung des Hinweises auf die Patenterteilung: **13.05.1981**
(21) Anmeldenummer: 79102695.8
(22) Anmeldetag: 30.07.1979
(51) Int. Cl.: F27B 1/06, F27D 7/04, C04B 1/02, F01D 5/08

(54) **Ofen zur Wärmebehandlung von stückigem bis feinkörnigem Gut**
Furnace for the thermal treatment of granular or fine sized material
Four pour le traitement thermique de matières en particules de grosseur étalée

(30) Priorität: 18.08.1978 DE 2836162
(43) Veröffentlichungstag der Anmeldung: 19.03.1980
(73) Patentinhaber: Klöckner-Humboldt-Deutz Aktiengesellschaft, 51149 Köln (DE)
(72) Erfinder: Buchner, Heinrich, D-4630 Bochum-Weitmar (DE)
(74) Vertreter: Beisner, Klaus

## Beschreibung

Die Erfindung betrifft einen Ofen zur Wärmebehandlung von stückigem bis feinkörnigem Gut, insbesondere Schachtofen, Drehherdofen oder dergleichen zum Brennen oder Sintern von Kalkstein, Dolomit oder Magnesit, in welchem Ofen das Brenngut eine Vorwärmzone, eine Brennzone sowie eine Kühlzone durchsetzt und die Brennzone eine Gaszufuhr- bzw. Gasabzugskammer, eine Brenneinrichtung sowie eine Gasfördereinrichtung zur Erzeugung eines Heissgasumlaufes aufweist.

Aus der DE-B-1034090 ist ein Querstromschachtofen bekannt, der Gassammeleinrichtungen und Heizeinrichtungen aufweist. Die zum Sintern des Brenngutes erforderlichen Heissgase werden nach dem Durchströmen der Gutschicht in den Gassammeleinrichtungen aufgefangen und in den Heizeinrichtungen mittels Injektoren für die Gasumwälzung wieder aufgeheizt. Die für den Gasumlauf erforderlichen Fördermittel werden dabei durch die starren Injektoren dargestellt, die ein im wesentlichen konstantes Durchsatzvolumen von Heissgasen umwälzen. Störungen treten bei einem solchen Querstromschachtofen insbesondere dann auf, wenn aufgrund einer veränderten Schüttdichte im Schacht und damit verändertem Druckwiderstand in der Gutsäule das dem jeweiligen Injektor zur Verfügung stehende Gasvolumen geändert wird.

Aus der DE-B-1 558057 ist ein querstrombeheizter Schachtofen zum Brennen von Kalkstein bekannt, der in Durchgangsrichtung des Gutes eine Vorwärmzone, zwei Brennzonen und eine Kühlzone aufweist, wobei jede Brennzone einen quasi geschlossenen Heissgaskreislauf enthält. Der Heissgaskreislauf wird dadurch bewirkt, dass jeder Brennzone mindestens ein Strahlgebläse bzw. Injektor zugeordnet ist, welcher die für den Heissgasumlauf erforderliche kinetische Energie erzeugt. Der Kreislauf der Heissgase erfolgt vom Injektor aus in eine Brennkammer, eine Gassammelkammer, die zugeordnete Brenngutschicht, die abführende Gassammelkammer und einen Umlaufkanal zurück zum Injektor. In die Brennkammer wird Brennstoff und als Verbrennungsluft Kühlluft aus der Kühlzone eingeführt. Durch die intensive Heissgasumwälzung ergibt sich ein sehr gleichmässiger Brand über den gesamten Schachtquerschnitt. Es hat sich jedoch im Zuge nach immer grösseren Ofeneinheiten gezeigt, dass dem Einsatz von Strahlgebläsen oder Injektoren zur Aufrechterhaltung der Gasumwälzung in einer jeden Brennzone Grenzen gesetzt sind, die insbesondere in dem hohen konstruktiven und kostenträchtigen Aufwand für diese Injektoren liegen. Zum anderen lassen sich mit diesen Injektoren pro Brennzone bei grossen Ofeneinheiten nur unzureichende Druckgefälle bis ca. 70 mm WS erzeugen, so dass bei den grossen Ofeneinheiten die für den Heissgaskreislauf erforderliche kinetische Energie mit Injektoren nicht mehr erzeugt werden kann. Deshalb liessen sich nur Ofeneinheiten bis zu 120 t Durchsatz darstellen.

Ausgehend von dem eingangs gewürdigten Stand der Technik ist es die Aufgabe der vorliegenden Erfindung, einen Wärmebehandlungsofen, insbesondere einen Schachtofen zum Brennen oder Sintern von Kalkstein, Dolomit oder Magnesit so zu verbessern, dass mit konstruktiv einfachen Mitteln Ofeneinheiten bis zu 400 t Durchsatz, geringem spezifischen Energieverbrauch und hohem thermischen Wirkungsgrad gebaut werden können.

Diese Aufgabe wird dadurch gelöst, dass die vorzugsweise zwischen der Gasabzugskammer und der Brenneinrichtung angeordnete Gasfördereinrichtung ein mit Kühlmittel beaufschlagtes Fördergebläse ist.

Hierdurch ist es möglich, direkt im Heissgasumlauf eine optimale regulierbare Gasfördereinrichtung einzusetzen, die im Gegensatz zu den starren Injektoren ohne weiteres in der Brennzone ein Druckgefälle von ca. 300 mm Wassersäule erzeugt, so dass weitaus grössere Gasmengen pro Zeiteinheit an das zu brennende/sinternde Brenngut herangeführt werden können. Dieses mit Kühlmitteln beaufschlagte Fördergebläse kann also ohne weiteres Heissgase bis ca. 1200°C im Umlauf zwischen Gasabzugseinrichtung und Brenneinrichtung fördern, ohne dass das Gebläse thermischen Grenzbeanspruchungen ausgesetzt ist. Die aufwendigen konstruktiven Bauten für die Anordnung der Injektoren am Brennschacht können entfallen, so dass insgesamt die Investitionskosten für die Ofenanlage erheblich gesenkt werden können.

In Ausgestaltung der Erfindung ist vorgesehen, dass bei einem querstrombeheizten Schachtofen mit mindestens einer Brennzone und seitlich am Schacht angeordneter und jeder Brennzone zugeordneter Gaszufuhr- bzw. Gasabzugskammer das gekühlte Gasfördergebläse im heissen Umlaufkanal zwischen der Gasabzugskammer und der Brennkammer angeordnet ist, wodurch sich eine besonders kompakte und gedrungene Ofenkonstruktion erzielen lässt.

In weiterer Ausgestaltung der Erfindung ist vorgesehen, dass das Fördergebläse aussen am Schacht angeordnet ist und an eine Kühlvorrichtung mit in sich geschlossener Kühlmittelführung angeschlossen ist. Dies hat den Vorteil, dass hochwirksame Kühlmittel im geschlossenen Kreislauf dem Gebläse zugeführt werden, so dass eine exakte Einstellung der Temperaturen am Gebläse erfolgen kann und die Gebläseteile in keinem Fall unerwünscht hohen Temperaturbereichen ausgesetzt sind. Zum anderen wird erreicht, dass die flüchtigen und zu Anbackungen neigenden Bestandteile in den Heissgasen direkt an den relativ kalten Gebläseteilen auskristallisieren und als feste Bestandteile in die Gutschüttung zurückgeführt werden, ohne dass das Gebläse auch bei einem sehr hohen Gehalt an flüchtigen Schadbestandteilen in den Heissgasen keine Anbackungen aufweist. Hierdurch wird eine hohe Betriebssicherheit und Verfügbarkeit des Gebläses und damit der gesamten Ofenanlage erreicht.

In weiterer Ausgestaltung der Erfindung ist vorgesehen, dass der Rückkühler der Gebläsekühlvorrichtung als Wärmetauscher für die in die Brennkammer eingeführten Brennstoffe dient. Hierdurch wird eine optimale Nutzung der vom Gebläse angeführten Wärme erreicht und insbesondere bei ölbefeuerten Brennkammern durch die Vorwärmung der Brennstoffe deren schnellere Vergasung in der Brennkammer und damit eine optimale Verbrennung ohne Zündverzögerung erzielt.

In einer weiteren Ausgestaltung der Erfindung ist vorgesehen, dass beim Fördergebläse die Gebläsewelle und/oder das Gebläserad hohl ausgebildet ist und in der Gebläsehohlwelle bzw. in dem Gebläsehohlrad kühlmittelführende Einrichtungen, vorzugsweise Kühlmittelleitungen angeordnet sind, wodurch erreicht wird, dass die Gebläseteile gezielt dort gekühlt werden können, wo die thermische Belastung durch die Heissgase am stärksten ist. Zweckmässig ist hierbei, dass die Kühlmittelleitungen der Gebläsewelle über einen ortsfesten Verteilerkopf mit den ortsfesten Kühlmittelleitungen des Rückkühlers in Verbindung stehen, der vorzugsweise als luftdurchströmter Wabenkühler oder Röhrenkühler ausgebildet ist. Diese konstruktive Ausbildung ist insbesondere dann von Vorteil, wenn mit dem Rückkühler keine Brennstoffvorwärmung wie zum Beispiel bei Kohlenstaub erforderlich ist. Die Rückkühlung des Kühlmittels erfolgt dann vorzugsweise mit Hilfe eines luftdurchströmten Kühlers.

In bevorzugter Ausgestaltung der Erfindung ist vorgesehen, dass die Kühlmittelleitungen in der Gebläsehohlwelle aus einem mit Abstand zur Hohlwelle koaxial ausgerichteten Hohlzylinder gebildet werden, wobei durch den entstehenden äusseren Ringraum das Kühlmittel zugeführt und durch den Hohlzylinder das Kühlmittel abgeführt wird. Dies ergibt in Verbindung mit dem ortsfesten Verteilerkopf eine optimale Kühlmittelführung mit geringsten hydraulischen Widerständen. Zweckmässig ist weiterhin, dass die Kühlmittelleitung im Gebläserad vorzugsweise am äusseren Ende einer jeden Radschaufel mäanderbandförmig verlaufen, wodurch sichergestellt ist, dass insbesondere dort wo hohe Wärmebelastungen an den Gebläseschaufeln zu erwarten sind, eine optimale Abführung der Wärme durch erhöhtes Kühlmittelangbot erzielt wird.

Ein weiterer Vorschlag sieht vor, dass das Gebläsehohlrad über Verbindungsleitungen in der Radnabe mit dem Hohlzylinder in der Gebläsewelle in Verbindung steht, so dass mit einfachen konstruktiven Mitteln ein optimaler Kühlmittelumlauf insbesondere an den thermisch beanspruchten Teilen des Gebläses erreicht wird.

In einer weiteren bevorzugten Ausgestaltung der Erfindung ist vorgesehen, dass das Kühlmittel für das Fördergebläse und/oder die Gebläseteile eine temperaturbeständige organische oder anorganische Flüssigkeit mit einem Siedepunkt von mehr als 100°C ist. Durch diese Massnahme wird bei relativ niedriger Flüssigkeitstemperatur eine hohe Wärmeabfuhr und damit eine verbesserte Kühlung der einzelnen Gebläseteile erreicht, wodurch insbesondere Wärmespitzen an den Gebläseteilen abgebaut werden können. Ausserdem können die Querschnitte der Kühlmittelleitungen so klein gewählt werden, dass auch in komplizierter gestaltete Gebläseteile Kühlmittelleitungen verlegt werden können. Durch den geschlossenen Kreislauf des Kühlmittels können auch teure hochwirksame Kühlmittel verwendet werden, da die Kühlflüssigkeit nicht laufend neu zugeführt werden muss.

In Ausgestaltung der Erfindung ist weiterhin vorgesehen, dass die Kühlflüssigkeit für das Gebläse ein Wärmeträgeröl, insbesondere ein Silikonöl ist, wodurch mit Vorteil erreicht wird, dass die angestrebte Arbeitstemperatur von mehr als 100°C mit einem Kühlmittel handelsüblicher Art erreicht wird. Zweckmässig ist, dass die Arbeitstemperatur der Kühlflüssigkeit zwischen 200 und 270°C, vorzugsweise zwischen 200 und 220°C eingestellt wird.

Weiterhin ist in einer Ausgestaltung der Erfindung vorgesehen, dass der Kühlflüssigkeitskreislauf für das Fördergebläse durch Druckwächter, Thermostate, Strömungsmesser etc. überwacht wird. Hierdurch steht ein direkt wirkendes, sicheres System zur Überwachung des Kühlkreislaufes zur Verfügung, das einen Temperaturanstieg und/oder eine Durchsatzstörung der Kühlflüssigkeit sofort anzeigt, so dass sofortige Gegenmassnahmen eingeleitet werden können. Hierdurch wird eine zuverlässige Kühlung des Gebläses im Hinblick auf die Materialeigenschaften gewährleistet.

Nachfolgend wird die Erfindung anhand eines Ausführungsbeispieles näher beschrieben. Es zeigen:
Fig. 1: einen Querstromschachtofen teilweise im Schnitt mit im Heissgasumlauf der Brennzone angeordnetem gekühlten Gebläse,
Fig.2: einen Längsschnitt durch das gekühlte Fördergebläse in vergrösserter Darstellung.

In Fig. 1 ist ein querstrombeheizter Schachtofen 1 teilweise im Schnitt dargestellt. Der Ofenschacht 2 ist in eine obere Vorwärmzone V, zwei darunter angeordnete Brennzonen B_{l/}B₂ und eine Kühlzone K gegliedert. Am unteren Schachtende befindet sich eine nicht näher dargestellte Vorrichtung zum kontinuierlichen Abzug des gebrannten Gutes.

In der Brennzone B₂ wie auch in der darüber nicht näher dargestellten Brennzone B₁ besteht der rechteckige Schacht 2 aus zwei zu beiden Seiten des Schachtes angeordneten Gassammelkammern, von denen die eine Kammer die Gaszufuhrkammer 3 und die andere die Gasabzugskammer 4 darstellt. Zwischen diesen beiden Kammern verläuft die mit Gasdurchlassöffnungen 5 versehene Schachtwand 6. Innerhalb des Schachtes bewegt sich das Brenngut 7 von oben nach unten in einer dichten Brenngutsäule. Die Gaszufuhrkammer 3 steht mit einer Brennkammer 8 in Verbindung, in die eine Brenneinrichtung 9 und eine Frischluftleitung 13 geführt ist, durch die Heissluft aus der Kühlzone K als Verbrennungsluft in die Brennkammer 8 geleitet wird. Die Gasabzugskammer 4 weist im oberen Bereich eine Abzugsöffnung 10 auf, an die ein Umlaufkanal 11 angeschlossen ist, der seinerseits in die Brennkammer 8 geführt ist. In dem Umlaufkanal 11 ist ein mit Kühlmitteln beaufschlagtes Fördergebläse 12 zur Aufrechterhaltung eines geschlossenen Heissgasumlaufes in der Brennzone B₂ angeordnet. Gegebenenfalls kann an den Umlaufkanal 11 eine Zweigleitung aus der Frischluftleitung 13 angeschlossen sein. Die Brennkammer 8, die Brenneinrichtung 9 und das im Umlaufkanal 11 angeordnete Fördergebläse 12 sind ausserhalb des Schachtes angeordnet und insofern in gebrochener Linienführung dargestellt.

Das Fördergebläse 12 ist an eine ausserhalb des Schachtes angeordnete Kühlvorrichtung 14 mit in sich geschlossener Kühlmittelführung angeschlossen. Die Zuführung der Kühlflüssigkeit zu dem Heissgasgebläse 12 erfolgt dabei durch die Leitung 15 und die Rückführung zu dem luftgekühlten Rückkühler 16 durch die Leitung 17. In den Leitungen 15, 17 befinden sich die für die Überwachung des Kühlmittelkreislaufes erforderlichen Mess- und Regelgeräte, und zwar jeweils in jeder Zu- und Rückführungsleitung 15, 17 ein Druckwächter 18 und ein Schnellschlussthermostatventil 19. Des weiteren weisen die Leitungen 15 und 17 Strömungsmesser 20 für die Kühlflüssigkeit auf, die als Blendenmessgeräte mit Differenzdruckmanometer ausgebildet sind. Zur Schnellabschaltung der Kühlmittelzuführung ist in der Leitung 15 ein pneumatisches Ventil 21 angeordnet.

In der Kühlmittelabführleitung 17 ist am höchsten Punkt des Kreislaufes ein Ausgleichsbehälter 22 zum Ausgelich der Volumenänderung der Kühlflüssigkeit angeordnet, und vor der Kühlmittelpumpe 23 befindet sich ein Ein- und Nachfüllbehälter 24 für das Kühlmittel. Der Wabenkühler 16 ist luftgekühlt und mit einem regelbaren Kühlgebläse 25 ausgestattet.

In Fig. 2 ist im Schnitt und in vergrösserter Darstellung das aussen am Schacht im Umlaufkanal 11 angeordnete Fördergebläse 12, insbesondere die Gebläsewelle 26 und das Gebläserad 27, dargestellt. Sowohl die Gebläsewelle 26 wie auch das Gebläserad 27 sind hohl ausgebildet. In der Gebläsehohlwelle 26 ist mit Abstand zur Hohlwelle selbst koaxial ein Hohlzylinder 28 angeordnet, wobei durch den entstehenden äusseren Ringraum 32 das Kühlmittel zugeführt und durch den Hohlzylinder 28 abgeführt wird. Der Kühlmittelringraum wie auch der Hohlzylinder stehen über einen ortsfesten Verteilerkopf 29 mit den ortsfesten Kühlmittelleitungen 15 und 17 in Verbindung, die ihrerseits mit dem luftdurchströmten Wabenkühler 16 in Fig. 1 einen geschlossenen Kühlmittelkreislauf bilden. Der Verteilerkopf 29 ist von einem an sich bekannten Leckagegehäuse umgeben.

In dem ebenfalls hohl ausgebildeten Gebläserad 27 sind am äusseren Ende einer jeden Radschaufel 30 mäanderbandförmig verlaufende Leitbleche 31 angeordnet, denen aus dem Ringraum 32 der Gebläsewelle 26 das Kühlmittel über eine im Gebläserad angeordnete Leitung 33 zugeführt wird. Der Innenraum des Gebläsehohlrades 27 steht mit dem Hohlzylinder 28 über eine Verbindungsleitung 34 in Verbindung, die in der Radnabe 35 des Gebläserades 27 angeordnet sind.

Im Betrieb des oben beschriebenen querstrombeheizten Schachtofens mit gekühltem Gebläse zur Erzeugung eines geschlossenen Heissgasumlaufes in der jeweiligen Brennzone B strömen die in der Brennkammer 8 erzeugten Heissgase aus der Brennkammer in die Gaszufuhrkammer 3 und von dort durch die Gasdurchlassöffnungen 5 in der Schachtwandung 6 quer zur Durchsatzrichtung des Brenngutes in die dichtgeschüttete Brenngutschicht, treten auf der anderen Seite der Schüttung durch die Gasdurchlassöffnungen 5 in die Gasabzugskammer 4 ein und werden dort gesammelt. Aus der Gasabzugskammer 4 wird das Heissgas über die Abzugsöffnung 10 in den Umlaufkanal 11 mittels des Fördergebläses 12 gesaugt, welches damit unmittelbar in einem Heissgasstrom von etwa 800°C bis 1200°C liegt. Das Fördergebläse 12 leitet das Heissgas der Brennkammer 8 zu, in die über die Brenneinrichtung 9 Brennstoffe eingeführt werden, die dort in der mit vorgewärmter Frischluft sauerstoffangereicherten Atmosphäre ausbrennen. Auf diese Weise wird dem Heissgaskreislauf in jeder Brennzone B die für die mehrfache Umwälzung der Heissgase in der Brennzone erforderliche kinetische Energie zugeführt, wobei mit dem Gebläse innerhalb einer jeden Brennzone ein genau einstellbares Druckgefälle von mindestens 350 mm/WS ermöglicht wird. Hierdurch wird eine intensive Gasumwälzung mit hohem Durchsatzvolumen erzeugt, so dass dem in der Brennzone befindlichen Brenngut auch bei hohem Brenngutdurchsatz immer die Wärmemenge zugeführt werden kann, die für einen optimalen Brand erforderlich ist, so dass auch Feinststeine gebrannt werden können.

Um zu verhindern, dass die Gase den Schacht 2 in vertikaler Richtung aufwärts durchströmen, sind zwischen jeder Brennzone B_{l/}B₂ Dichtzonen angeordnet, die ein Abströmen der Heissgase in die darüberliegende Brennzone bzw. Vorwärmzone verhindern. Das aus der Brennzone in die Kühlzone K absinkende Brenngut wird in dieser durch zugeführte Kühlluft 36 auf entsprechende Weiterverarbeitungstemperatur gekühlt und über nicht näher dargestellte Abzugsorgane weiter verarbeitet. Die in der Kühlzone aufgeheizte Kühlluft gibt die vom Brenngut aufgenommene Wärmemenge an die Brennkammer 8 als Verbrennungsluft ab.

Ein Teil der in den Brennzonen B, und B₂ erzeugten Heissgase wird aus den Brennzonen abgezweigt und über nicht näher dargestellte im Ofen 1 verlaufende Leitungen dem stückigen Gut in der Vorwärmzone zu dessen Vorwärmung zugeleitet.

Das Fördergebläse 12 steht über den Verteilerkopf 29 mit einem geschlossenen Kühlkreislauf 14 in Verbindung, der wie oben beschrieben ausgebildet ist. Die Kühlung des Gebläses mit der Kühlvorrichtung erfolgt mittels eines temperaturbeständigen Wärmeträgeröls, insbesondere eines Silikonöls, welches auf eine Arbeitstemperatur zwischen 200 und 220°C eingeregelt wird, wozu in den ortsfesten Kühlmittelleitungen der Kühlvorrichtung 14 entsprechende Regeleinrichtungen, wie Druckwächter 18, Thermostatventil 19 und Strömungsmesser 20 angeordnet sind. Hierdurch ist es möglich, sämtliche im Heissgasstrom (etwa 800°C bis 1200°C) des Umlaufkanals 11 liegende Gebläseteile so zu kühlen, dass deren Temperatur mit Sicherheit unter der thermischen Maximalbeanspruchung des eingesetzten Materials liegen. Zum anderen werden durch die auf maximal 240°C aufgeheizten im Heissgasstrom liegenden Gebläseteile, die aus dem Brenngut verflüchtigten, schädlichen und zu Anbackungen neigenden Alkali- oder Schwefelverbindungen schockartig abgekühlt und aus den Heissgasen auskristalliert, so dass sich am Gebläse bzw. an den Gebläseschaufeln keine Ansätze bilden können, die entweder die Durchsatzcharakteristik des Gebläses negativ beeinflussen oder aber zu erhöhten Lagerbelastungen am Gebläse führen. Durch den Einsatz des mit einem Wärmeträgeröl im geschlossenen Kreislauf gekühlten Gebläses unmittelbar im Heissgasumlauf der Brennzone eines querstrombeheizten Schachtofens ist es möglich, in jeder Brennzone ein so hohes Druckgefälle zu erzeugen und damit eine so hohe kinetische Energie für den Heissgasumlauf bereitzustellen, dass Ofeneinheiten mit dem doppelten Durchsatz gegenüber mit Injektoren ausgestatteten Querstromöfen möglich sind.

Die vorliegende Erfindung, die nur für querstrombeheizte Schachtöfen zum Brennen oder Sintern von Kalkstein, Dolomit oder Magnesit beschrieben ist, lässt sich überall dort anwenden, wo direkt in einem Heissgasstrom Gebläse eingesetzt werden müssen, um die für die Gasförderung erforderliche kinetische Energie zu erzeugen.

## Patentansprüche

1. Ofen zur Wärmebehandlung von stückigem bis feinkörnigem Gut, insbesondere Schachtofen, Drehherdofen oder dergleichen zum Brennen oder Sintern von Kalkstein, Dolomit oder Magnesit, in welchem Ofen das Brenngut eine Vorwärmzone (V), eine Brennzone (B) sowie eine Kühlzone (K) durchsetzt und die Brennzone (B) eine Gaszufuhr- bzw. Gasabzugskammer (3, 4), eine Brenneinrichtung (9) sowie eine Gasfördereinrichtung (12) zur Erzeugung eines Heissgasumlaufes aufweist, dadurch gekennzeichnet, dass die vorzugsweise zwischen der Gasabzugskammer (4) und der Brenneinrichtung (9) angeordnete Gasfördereinrichtung (12) ein mit Kühlmittel beaufschlagtes Fördergebläse ist.

2. Ofen nach Anspruch 1, dadurch gekennzeichnet, dass bei einem querstrombeheizten Schachtofen (1) mit mindestens einer Brennzone (B) und seitlich am Schacht angeordneter und jeder Brennzone zugeordneter Gaszufuhr- bzw. Gasabzugskammer (3,4) das gekühlte Gasfördergebläse (12) im heissen Umlaufkanal (11) zwischen der Gasabzugskammer (4) und der Brennkammer (8) angeordnet ist.

3. Ofen nach Anspruch 1 oder 2, dadurch gekennzeichnet, dass das Fördergebläse (12) aussen am Schacht (2) angeordnet ist und an eine Kühlvorrichtung (14) mit in sich geschlossener Kühlmittelführung angeschlossen ist.

4. Ofen nach Anspruch 1, 2 oder 3, dadurch gekennzeichnet, dass der Rückkühler (16) der Gebläsekühlvorrichtung (14) als Wärmetauscher für die in die Brennkammer (8) eingeführten Brennstoffe dient.

5. Ofen nach Anspruch 1, 2, 3 oder 4, dadurch gekennzeichnet, dass beim Fördergebläse (12) die Gebläsewelle (26) und/oder das Gebläserad (27) hohl ausgebildet ist und in der Hohlwelle bzw. in dem Hohlrad kühlmittelführende Einrichtungen, vorzugsweise Kühlmittelleitungen (32, 33) angeordnet sind.

6. Ofen nach einem der Ansprüche 1 bis 5, dadurch gekennzeichnet, dass die Kühlmittelleitungen (32, 33) der Gebläsewelle (26) über einen ortsfesten Verteilerkopf (29) mit den ortsfesten Kühlmittelleitungen (15, 17) des Rückkühlers (16) in Verbindung stehen, der vorzugsweise als luftdurchströmter Wabenkühler oder Röhrenkühler ausgebildet ist.

7. Ofen nach einem der Ansprüche 1 bis 6, dadurch gekennzeichnet, dass in den ortsfesten Kühlmittelleitungen (15, 17) Druckwächter (18), Thermostate (19) und Strömungsmesser (20) angeordnet sind.

8. Ofen nach einem der Ansprüche 1 bis 7, dadurch gekennzeichnet, dass die Kühlmittelleitungen (32) in der Gebläsehohlwelle (26) aus einem mit Abstand zur Hohlwelle koaxial ausgerichteten Hohlzylinder (28) gebildet werden, wobei durch den entstehenden äusseren Ringraum das Kühlmittel zugeführt und durch den Hohlzylinder das Kühlmittel abgeführt wird.

9. Ofen nach einem der vorhergehenden Ansprüche, dadurch gekennzeichnet, dass die Kühlmittelleitungen (33) im Gebläserad vorzugsweise am äusseren Ende einer jeden Radschaufel mäanderbandförmig verlaufen.

10. Ofen nach einem der vorhergehenden Ansprüche, dadurch gekennzeichnet, dass im Gebläsehohlrad (27) Leitorgane (31) für das Kühlmittel angeordnet sind.

11. Ofen nach einem der vorhergehenden Ansprüche, dadurch gekennzeichnet, dass das Gebläsehohlrad (27) über Verbindungsleitungen (34) in der Radnabe (35) mit dem Hohlzylinder (28) in der Gebläsewelle (26) in Verbindung steht.

12. Ofen nach einem der Ansprüche 1 bis 11, dadurch gekennzeichnet, dass das Kühlmittel eine temperaturbeständige organische oder anorganische Flüssigkeit mit einem Siedepunkt von mehr als 100°C ist.

13. Ofen nach Anspruch 12, dadurch gekennzeichnet, dass als Kühlflüssigkeit ein Wärmeträgeröl, insbesondere ein Silikonöl, verwendet wird.

14. Ofen nach Anspruch 12 oder 13, dadurch gekennzeichnet, dass die Arbeitstemperatur der Kühlflüssigkeit zwischen 100°C und 270°C, insbesondere aber zwischen 200°C und 220°C liegt.

15. Ofen nach Anspruch 12, 13 oder 14, dadurch gekennzeichnet, dass die Kühlflüssigkeit im Kühler (16) durch Luft rückgekühlt wird.

16. Ofen nach einem der Ansprüche 12 bis 15, dadurch gekennzeichnet, dass der Kühlflüssigkeitskreislauf (14) durch Druckwächter (18), Thermostate (19) und Strömungsmesser (20) überwacht wird.

## Claims

1. A furnace for heat-treating material either in lumps or fine-grain form, more particularly a shaft furnace, a rotary hearth-type furnace etc. for roasting or sintering limestone, dolomite or magnesite, in which furnace the material to be roasted passes through a preheating region (V), a roasting region (B) and a cooling region (K), and the roasting region (B) has a gas supply and a gas outlet chamber (3, 4), a roasting device (9) and a gas driving device (12) for producing a circulation of hot gas, characterized in that the gas driving device (12), which is arranged preferably between the gas outlet chamber (4) and the roasting device (9) is a conveyor fan acted upon by a cooling medium.

2. A furnace according to Claim 1 which is a shaft furnace (1) heated by a cross current and having at least one roasting region (B) and a gas supply and gas outlet chamber (3,4) associated with each roasting region and arranged laterally on the shaft, the furnace being characterized in that the cooled gas conveyor fan (12) is arranged in the hot circulation channel (11) between the gas outlet chamber (4) and the roasting chamber (8).

3. A furnace according to claim 1 or 2, characterized in that the conveyor fan (12) is arranged on the outside of the shaft (2) and is connected to a cooling device (14) having an enclosed supply of cooling medium.

4. A furnace according to Claim 1, 2 or 3, characterized in that the re-cooling device (16) of the fan cooling device (14) serves as a heat exchanger for the fuels introduced into the roasting chamber (8).

5.A furnace according to Claim 1, 2, 3 or 4, characterized in that the fan shaft (26) and/or the fan wheel (27) of the conveyor fan (12) are hollow and devices which supply the cooling medium, preferably pipes (32, 33), are arranged in the hollow shaft and/or in the hollow wheel.

6. A furnace according to any one of Claims 1 to 5, characterized in that the cooling medium pipes (32,33) of the fan shaft (26) are in connection with the fixed cooling medium pipes (15, 17) of the re- cooling device (16) via a fixed distributor head (29), the recooling device (16) preferably being formed as a honeycomb or tubular cooler through which air flows.

7. A furnace according to any one of Claims 1 to 6, characterized in that pressure monitoring devices (18), thermostats (19) and flowmeters (20) are arranged in the fixed cooling medium pipes (15,17).

8. A furnace according to any one of claims 1 to 7, characterized in that the cooling medium pipes (32) in the hollow fan shaft (26) are formed from a hollow cylinder (28) aligned coaxially at a spacing from the hollow shaft, the cooling means entering through the resultant outer annular chamber and leaving through the hollow cylinder.

9. A furnace according to any one of the preceding Claims, characterized in that the cooling medium pipes (33) in the fan wheel are preferably shaped like a meander belt at the outer end of one or more vanes of the wheel.

10. A furnace according to any one of the preceding Claims, characterized in that guide elements (31) for the cooling medium are arranged in the hollow fan wheel (27).

11. A furnace according to any one of the preceding Claims, characterized in that the hollow fan wheel (27) is in connection with the hollow cylinder (28) in the fan wheel (26) via connecting lines (34) in the wheel hub (35).

12. A furnace according to any one of Claims 1 to 11, characterized in that the cooling means is an organic or inorganic fluid which is resistant to high temperature and has a boiling point of more than 100°C.

13. A furnace according to Claim 12, characterized in that a heat carrying oil, more particularly a silicone oil, is used as the cooling fluid.

14. A furnace according to Claim 12 or 13, characterized in that the operating temperature of the cooling fluid is between 100°C and 270°C, but more particularly between 200°C and 220 °C.

15. A furnace according to Claim 12, 13 or 14, characterized in that the cooling fluid is recooled by air in the cooler (16).

16. A furnace according to any one of Claims 12 to 15, characterized in that the cooling fluid circuit (14) is monitored by pressure monitoring devices (18), thermostats (19) and flowmeters (20).

## Revendications

1. Four pour le traitement à la chaleur d'une matière en fragments allant généralement des morceaux aux grains fins, plus spécialement four à cuve, four à sole rotatif etc., pour la cuisson ou le frittage du calcaire, de la dolomite ou de la giobertite, dans lequel la matière à cuire traverse une zone de préchauffage, une zone de cuisson ainsi qu'une zone de refroidissement et la zone de cuisson comporte un dispositif d'adduction ou d'éduction de gaz, un dispositif de cuisson ainsi qu'un dispositif transporteur de gaz ayant pour fonction de créer un circuit de gaz chaud, four caractérisé en ce qu'il comporte comme dispositif transporteur de gaz, dans le circuit de gaz chaud, de préférence entre le dispositif d'éduction de gaz (4) et le dispositif de cuisson (8), une soufflerie transporteuse (12) alimentée en un agent de refroidissement.

2. Four selon la revendication 1, caractérisé en ce que, dans un four à cuve (1) chauffé par un courant transversal, four qui comporte au moins une zone de cuisson (B) et une chambre d'adduction ou d'éduction de gaz (3,4) placée latéralement par rapport à la cuve et affectée à chaque zone de cuisson, la soufflerie transporteuse refroidie (12) est montée dans le canal de circulation chaud (11) entre la chambre d'éduction de gaz (4) et la chambre de cuisson (8).

3. Four selon l'une des revendications 1 et 2, caractérisé en ce que la soufflerie transporteuse (12) est montée en dehors de la cuve (2) et est reliée à un dispositif de refroidissement (14) par un circuit fermé d'agent de refroidissement.

4. Four selon l'une quelconque des revendications 1, 2 et 3, caractérisé en ce que le réfrigérant en retour (16) du dispositif de refroidissement (14) de la soufflerie sert d'échangeur thermique pour les combustibles introduits dans la chambre de cuisson.

5. Four selon l'une quelconque des revendications 1, 2, 3 et 4, caractérisé en ce que, dans la soufflerie transporteuse (12), l'arbre (26) de la soufflerie et/ou la roue (27) de la soufflerie sont creux et, dans l'arbre creux ou la roue creuse, sont placés des dispositifs guidant l'agent de refroidissement, de préférence des conduites (32, 33) pour l'agent de refroidissement.

6. Four selon l'une quelconque des revendications 1 à 5, caractérisé en ce que les conduites (32, 33) pour l'agent de refroidissement qui se trouvent dans l'arbre (26) de la soufflerie sont reliées, par un distributeur fixe (29), aux conduites fixes (15, 17) du réfrigérant (16), lequel est de préférence un radiateur à nid d'abeilles ou un réfri- géranttubulaire parcouru par un courant d'air.

7. Four selon l'une quelconque des revendications 1 à 6, caractérisé en ce que des régulateurs de pression (18), des thermostats (19) et des débitmètres (20) sont montés dans les conduites fixes (15,17) de l'agent de refroidissement.

8. Four selon l'une quelconque des revendications 1 à 7, caractérisé en ce que les conduites (32) de l'agent de refroidissement dans l'arbre creux (26) de la soufflerie sont formées d'un cylindre creux (28) et montées coaxialement par rapport à l'arbre creux et à une certaine distance de celui-ci, l'agent de refroidissement étant amené par la chambre annulaire extérieure ainsi créée et étant évacué par le cylindre creux.

9. Four selon l'une quelconque des revendications précédentes, caractérisé en ce que les conduites (33) de l'agent de refroidissement dans la roue de la soufflerie ont de préférence la forme de rubans sinueux à l'extrémité extérieure de chacune des aubes de la roue.

10. Four selon l'une quelconque des revendications précédentes, caractérisé en ce que la roue creuse (27) de la soufflerie est munie d'organes déflecteurs (31) pour l'agent de refroidissement.

11. Four selon l'une quelconque des revendications précédentes, caractérisé en ce que la roue creuse (27) de la soufflerie est reliée, par des conduites (34) se trouvant dans le moyeu (35) de la roue, au cylindre creux (28) qui se trouve dans l'arbre (26) de la soufflerie.

12. Procédé pour refroidir une soufflerie transporteuse de gaz chauds, qui fait circuler en particulier des gaz chauds dans les zones de cuisson de fours utilisés pour le traitement à la chaleur de matières en fragments allant des morceaux à des grains fins et crée ainsi un circuit de gaz chaud, selon l'une quelconque des revendications 1 à 11, procédé caractérisé en ce que la soufflerie et/ou les parties de la soufflerie sont refroidies par un agent de refroidissement, de préférence par un liquide organique ou minéral résistant aux températures élevées et ayant un point d'ébullition supérieur à 100°C, qui circule en circuit fermé.

13. Procédé pour refroidir une soufflerie transporteuse de gaz chauds, selon la revendication 12, caractérisé en ce qu'on utilise comme liquide de refroidissement une huile caloporteuse, plus spécialement une huile de silicone.

14. Procédé pour refroidir une soufflerie transporteuse de gaz chauds, selon l'une des revendications 12 et 13, caractérisé en ce que la température de travail du liquide de refroidissement est réglée entre 100 et 270°C, mais plus particulièrement entre 200 et 220 °C.

15. Procédé pour refroidir une soufflerie transporteuse de gaz chauds, selon l'une quelconque des revendications 12, 13 et 14, caractérisé en ce que le liquide de refroidissement est refroidi en retour dans un réfrigérant par de l'air.

16. Procédé pour refroidir une soufflerie transporteuse de gaz chauds, selon l'une quelconque des revendications 12 à 15, caractérisé en ce que le circuit du liquide de refroidissement est réglé par des régulateurs de pression, des thermostats et des débitmètres.
